# EUROPÄISCHE PATENTSCHRIFT

(11) **EP 2 186 504 B1**
(45) Veröffentlichungstag und Bekanntmachung des Hinweises auf die Patenterteilung: **07.09.2011**
(21) Anmeldenummer: 09175883.9
(22) Anmeldetag: 13.11.2009
(51) Int. Cl.: A61J 1/14, B65D 55/02

(54) **Originalitätsversiegelung für Verschlüsse stutzenförmiger Anschlüsse eines Behältnisses**
Originality sealing for locks of lug-shaped connectors in a container
Scellement d'originalité pour fermetures de liens tubulaires d'un récipient

(30) Priorität: 13.11.2008 DE 202008013772 U
(43) Veröffentlichungstag der Anmeldung: 19.05.2010
(73) Patentinhaber: Duomedica GmbH, 63477 Maintal (DE)
(72) Erfinder: Koukol, Hubert, 15000 Prag 5 (CZ); Hovsák, Miroslav, 76326 Luhacovice (CZ)
(74) Vertreter: Stoffregen, Hans-Herbert

(56) Entgegenhaltungen:
- EP-A1- 0 669 123
- WO-A1-95/08299
- US-A- 5 451 374

## Beschreibung

Die Erfindung bezieht sich auf eine

Originalitätsversiegelung und Behältnis gemäß der Anspruch 1, Infusionslösungsbeutel, wobei das Behältnis zumindest zwei stutzenförmige Anschlüsse umfasst, und wobei die zumindest zwei stutzenförmigen Anschlüsse Verschlüsse umfassen.

Eine Originalitätsversiegelung für Verschlüsse von stutzenförmigen Anschlüssen eines Behältnisses nach dem Stand der Technik zeichnet sich dadurch aus, dass das gesamte Behältnis einschließlich der stutzenförmigen Anschlüsse mit deren Verschlüssen in einer Kunststofffolienverpackung eingeschweißt ist. Die Verpackung kann anschließend evakuiert werden. Die Umverpackung dient einerseits als Originalitätsversiegelung für die Verschlüsse der stutzenförmigen Anschlüsse und andererseits soll die Umverpackung die Verdunstung des flüssigen Inhaltes beispielsweise eines als Infusionslösungsbeutel ausgebildeten Behältnisses reduzieren.

Mittlerweile stehen Kunststoffe für Infusionslösungsbeutel beispielsweise aus Polypropylen-Kunstoff zur Verfügung, die eine nahezu 100 %-ige Wasserdichtheit aufweisen, so dass eine vollständige Umverpackung nicht zwingend notwendig erscheint und mit hohem Materialverlust und somit hohen Kosten verbunden ist.

Ferner sind Originalitätsverschlüsse für stutzenartige Öffnungen von Behältnissen bekannt, beispielsweise aus der DE-A-196 22 689, wobei für jede Öffnung der stutzenförmigen Anschlüsse jeweils ein Originalitätsverschluss ausgebildet ist, die allerdings konstruktiv aufwendig sind.

Der WO-A-95/08299 ist ein zwei voneinander getrennte Bereiche aufweisendes Behältnis zu entnehmen, von denen jeweils ein Anschluss ausgeht. In jedem Anschluss ist eine zum Freigeben des Anschlusses zerstörbare Kanüle angeordnet.

Ein Behältnis nach der US-A-5,451,374 weist zwei Anschlüsse auf, die jeweils von einem getrennten Verschluss abdichtbar sind.

Ein Infusionsbehältnis gemäß der EP-A-0 669 123 ist mit zwei Anschlüssen versehen, die jeweils durch eine gesonderte Kappe verschließbar sind.

Davon ausgehend liegt der vorliegenden Erfindung die Aufgabe zugrunde, eine Originalitätsversiegelung für Verschlüsse von stutzenförmigen Anschlüssen eines Behältnisses derart weiterzubilden, dass diese bei wenig Materialeinsatz einfach anzubringen ist und eine sichere Versiegelung bietet.

Die Aufgabe wird erfindungsgemäß dadurch gelöst, dass die Originalitätsversiegelung als eine Enden der Anschlüsse verbindende und die Verschlüsse umschließende bandförmige Schrumpffolie ausgebildet ist.

Durch die bandförmige Schrumpffolie wird bei wenig Materialeinsatz eine sichere Versiegelung der Verschlüsse der stutzenförmigen Anschlüsse erreicht.

Gemäß einer besonders bevorzugten Ausführungsform ist die bandförmige Schrumpffolie als Schrumpfschlauchabschnitt ausgebildet. Hierdurch wird der Vorteil erreicht, dass neben geringem Materialeinsatz eine einfache Applikation erreicht wird. Hierzu werden Schrumpfschlauchabschnitte von einer Schrumpfschlauchrolle abgeschnitten, sodann über die die Verschlüsse aufweisenden Enden der stutzenförmigen Anschlüsse gestülpt und anschließend wärmebehandelt, so dass diese die Verschlüsse formschlüssig umschließt.

Um ein einfaches Öffnen der Originalitätsversiegelung zu erreichen, ist diese in Längsrichtung mit einer Sollbruchstelle wie Perforation versehen, die leicht aufreißbar ist.

Ferner kann zur leichten Erkennung der Perforation in Längsrichtung eine optische Markierung aufgebracht werden.

Vorzugsweise ist der Schrumpfschlauchabschnitt aus einem transparenten Kunststoff gefertigt.

Eine weitere bevorzugte Ausführungsform zeichnet sich dadurch aus, dass die stutzenförmigen Anschlüsse gleiche Längen aufweisen, wobei die am Ende der Verschlüsse angebrachten Verschlüsse in versiegelter Stellung aneinander liegen und sich gegenseitig verriegeln. Ein unbeabsichtigtes Öffnen der Verschlüsse ist somit ausgeschlossen.

Ferner sind die Verschlüsse randseitig mit längsverlaufenden Rillen versehen, um die sich der Schrumpfschlauchabschnitt anpasst, so dass insoweit der Schrumpfschlauchabschnitt auch eine Drehsicherung ist.

Eine weitere bevorzugte Ausführungsform zeichnet sich dadurch aus, dass die stutzenförmigen Anschlüsse als flexible Leitungsenden ausgebildet sind und dass die Verschlüsse aufeinander zu in Kontakt bringbar sind.

Vorzugsweise ist der Verschluss als Luer-Lock-Verschluss ausgebildet.

Weitere Einzelheiten, Vorteile und Merkmale der Erfindung ergeben sich nicht nur aus den Ansprüchen, den diesen zu entnehmenden Merkmalen - für sich und/ oder in Kombination - sondern auch aus der nachfolgenden Beschreibung eines der Zeichnung zu entnehmenden Ausführungsbeispiels.

Die einzige Figur zeigt eine Originalitätsversiegelung 10 für mit jeweils einem Verschluss 12, 14 versehene stutzenförmige Anschlüsse 16, 18 eines Behältnisses 20 wie Infusionslösungsbeutel. Das Behältnis 20 umfasst einen flexiblen, einen Innenraum festlegenden Behälter sowie obere und untere Heißversiegelungs- bzw. Schweißabschnitte 22, 24. Im oberen Schweißabschnitt 24 ist eine Aufhängeöffnung 26 ausgebildet. Im unteren Schweißabschnitt 22 befinden sich die stutzenförmigen Anschlüsse 16, 18, die vorzugsweise als flexible Schlauchleitung ausgebildet sind.

Die Verschlüsse 12, 24 aufweisenden Enden 28, 30 der Anschlüsse 16, 18 sind über die als Schrumpffolie ausgebildeten Originalitätsversiegelung 10 miteinander verbunden. Die Schrumpffolie 10 ist dabei als Schrumpfschlauchabschnitt ausgebildet, der über die Verschlüsse 12, 14 gestülpt und sodann wärmebehandelt wird. Durch die Wärmerehandlung zieht sich der Schrumpfschlauchabschnitt 10 zusammen, mit der Folge, dass eine Versiegelung erfolgt.

Zum einfachen Öffnen der Originalitätsversiegelung 10 ist vorgesehen, dass in Längsrichtung eine Perforation 32 ausgebildet ist, entlang der die Originalitätsversiegelung 10 aufweisbar ist.

Die Verschlüsse 12, 14 sind mit Rillen 34, 36 versehen, welche im versiegelten Zustand ineinander greifen, so dass insoweit auch ein unbeabsichtigtes Öffnen der Verschlüsse 12, 14, welche vorzugsweise als Luer-Lock-Verschluss ausgebildet sind, verhindert wird.

## Patentansprüche

1. Originalitätsversiegelung (10) und Behältnis, wie Infusionslösungsbeutel, wobei das Behältnis zumindest zwei stutzenförmige. Anschlüsse (16, 18) umfasst, und wobei die zumindest zwei stutzenförmigen Anschlüsse (16, 18) Verschlüsse umfassen,
**dadurch gekennzeichnet,**
**dass** die Originalitätsversiegelung (10) als eine Enden (28, 30) der Anschlüsse (16, 18) verbindende und die Verschlüsse (12, 14) umschließende bandförmige Schrumpffolie ausgebildet ist.

2. Originalitätsversiegelung nach Anspruch 1,
**dadurch gekennzeichnet,**
**dass** die Schrumpffolie (10) als Schrumpfschlauchabschnitt ausgebildet ist.

3. Originalitätsversiegelung nach Anspruch 1 oder 2,
**dadurch gekennzeichnet,**
**dass** der Schrumpfschlauchabschnitt (10) in Längsrichtung eine Sollbruchstelle wie Perforation aufweist.

4. Originalitätsversiegelung nach einem der vorhergehenden Ansprüche,
**dadurch gekennzeichnet,**
**dass** der Schrumpfschlauchabschnitt (10) in Längsrichtung eine optische Markierung aufweist.

5. Originalitätsversiegelung nach einem der vorhergehenden Ansprüche,
**dadurch gekennzeichnet,**
**dass** der Schrumpfschlauchabschnitt (10) transparent ist.

6. Originalitätsversiegelung nach einem der vorhergehenden Ansprüche,
**dadurch gekennzeichnet,**
**dass** die stutzenförmigen Anschlüsse (16, 18) gleiche Länge aufweisen.

7. Originalitätsversiegelung nach einem der vorhergehenden Ansprüche,
**dadurch gekennzeichnet,**
**dass** die stutzenförmigen Anschlüsse (16, 18) als flexible Leitungsenden ausgebildet sind.

8. Originalitätsversiegelung nach einem der vorhergehenden Ansprüche,
**dadurch gekennzeichnet,**
**dass** die Verschlüsse (12, 14) in versiegelter Stellung sich gegenseitig verriegeln.

9. Originalitätsversiegelung nach einem der vorhergehenden Ansprüche,
**dadurch gekennzeichnet,**
**dass** die Verschlüsse (12, 14) Längsrillen (34, 36) aufweisen.

10. Originalitätsversiegelung nach einem der vorhergehenden Ansprüche,
**dadurch gekennzeichnet,**
**dass** die Verschlüsse (12, 14) als Luer-Lock-Verschluss ausgebildet sind.

## Claims

1. Tamper-evident sealing (10) and container, such as an infusion solution pouch, with the container comprising at least two nozzle-shaped ports (16, 18), and with the at least two nozzle-shaped ports (16, 18) comprising seals,
**characterized in**
**that** the tamper-evident sealing (10) is designed as a ribbon-shaped shrink wrap that joins ends (28, 30) of the ports (16, 18) and encompasses the seals (12, 14).

2. Tamper-evident sealing according to claim 1,
**characterized in**
**that** the shrink wrap (10) is designed as shrinkdown hose section.

3. Tamper-evident sealing according to claim 1 or 2,
**characterized in**
**that** the shrinkdown hose section (10) comprises a predetermined breaking point such as perforation in the longitudinal direction.

4. Tamper-evident sealing according to one of the preceding claims,
**characterized in**
**that** the shrinkdown hose section (10) has an optical marking in longitudinal direction.

5. Tamper-evident sealing according to one of the preceding claims,
**characterized in**
**that** the shrinkdown hose section (10) is transparent.

6. Tamper-evident sealing according to one of the preceding claims,
**characterized in**
**that** the nozzle-shaped ports (16, 18) feature equal lengths.

7. Tamper-evident sealing according to one of the preceding claims,
**characterized in**
**that** the nozzle-shaped ports (16, 18) are designed as flexible tube endings.

8. Tamper-evident sealing according to one of the preceding claims,
**characterized in**
**that** the seals (12, 14) interlock with one another in sealed state.

9. Tamper-evident sealing according to one of the preceding claims,
**characterized in**
**that** the seals (12, 14) comprise longitudinal grooves (34, 36).

10. Tamper-evident sealing according to one of the preceding claims,
**characterized in**
**that** the seals (12, 14) are designed as Luer-Lock seals.

## Revendications

1. Sceau d'origine (10) et récipient, tel qu'une poche de solution pour perfusion, sachant que le récipient comprend au moins deux raccords tubulaires (16, 18), et que les au moins deux raccords tubulaires (16,18) comprennent des obturateurs,
**caractérisé en ce**
**que** le sceau d'origine (10) est formé par un film rétractable en forme de ruban reliant les extrémités (28, 30) des raccords (16, 18) et entourant les obturateurs (12, 14).

2. Sceau d'origine selon la revendication 1,
**caractérisé en ce**
**que** le film rétractable (10) est formé par un segment de gaine rétractable.

3. Sceau d'origine selon la revendication 1 ou 2,
**caractérisé en ce**
**que** le segment de gaine rétractable (10) présente dans le sens longitudinal une zone destinée à la rupture telle qu'une perforation.

4. Sceau d'origine selon l'une des revendications précédentes,
**caractérisé en ce**
**que** le segment de gaine rétractable (10) présente un repère visuel dans le sens longitudinal.

5. Sceau d'origine selon l'une des revendications précédentes,
**caractérisé en ce**
**que** le segment de gaine rétractable (10) est transparent.

6. Sceau d'origine selon l'une des revendications précédentes,
**caractérisé en ce**
**que** les raccords tubulaires (16, 18) ont des longueurs identiques.

7. Sceau d'origine selon l'une des revendications précédentes,
**caractérisé en ce**
**que** les raccords tubulaires (16, 18) sont conçus en tant qu'extrémités de conduites souples.

8. Sceau d'origine selon l'une des revendications précédentes,
**caractérisé en ce**
**qu'**en position scellée, les obturateurs (12, 14) se verrouillent mutuellement.

9. Sceau d'origine selon l'une des revendications précédentes,
**caractérisé en ce**
**que** les obturateurs (12, 14) présentent des rainures longitudinales (34, 36).

10. Sceau d'origine selon l'une des revendications précédentes,
**caractérisé en ce**
**que** les obturateurs (12, 14) sont conçus comme bouchons Luer Lock.
